# EUROPÄISCHE PATENTSCHRIFT

(11) **EP 0 039 389 B1**
(45) Veröffentlichungstag und Bekanntmachung des Hinweises auf die Patenterteilung: **01.08.1984**
(21) Anmeldenummer: 81101159.2
(22) Anmeldetag: 19.02.1981
(51) Int. Cl.: A61J 3/06, F27B 7/24

(54) **Dragierwand**
Closing wall for dragées-producing machine
Mur de fermeture pour une machine produisant des dragées

(30) Priorität: 03.05.1980 DE 3017101
(43) Veröffentlichungstag der Anmeldung: 11.11.1981
(73) Patentinhaber: PS Pharma Maschinen und Geräte GmbH, D-6800 Mannheim 24 (DE)
(72) Erfinder: Seifried, Günther, D-6800 Mannheim 24 (DE); Waldkirch, Kurt, D-6800 Mannheim 24 (DE)
(74) Vertreter: Ratzel, Gerhard, Dr.

## Beschreibung

Die Erfindung betrifft eine Dragierwand zur Trennung des schwarzen Technikbereichs vom grauen Produktionsbereich eines Dragierkessels.

Zweck einer solchen Dragierwand ist es, den Lärmpegel im Raum, insbesondere im Produktionsbereich, zu reduzieren, die Produkthygiene zu verbessern und Staub- und Sprühnebel im Raum, insbesondere im Produktionsbereich, zu verhindern. Der entstehende Lärm wird dabei nicht nur von dem Antriebsaggregat des Dragierkessels, sondern auch von der Bewegung der Rohdragees im Dragierkessel und der dort stattfindenden Beaufschlagung mit Dragierstoffen und Belüftung über Sonden erzeugt. Die Beaufschlagung mit Dragierstoffen im Dragierkessel erzeugt desweitern Staub- und Sprühnebel, die die Neigung haben, aus der Dragierkesselöffnung in den Raum auszutreten.

Zur Senkung des Lärmpegels wurde schon eineAussenbeschichtung des Dragierkessels mit lärmdämmendem Material vorgeschlagen. Schliesslich sollte jeder Dragierkessel nach einer herkömmlichen Lösung in eine eigene Box mit Türen gestellt werden. Diese Lösung hat die Nachteile, dass im grauen Produktionsraum auch der eigentlich zum schwarzen Technikbereich gehörende Motor und das Getriebe des Dragierkessels sowie sämtiche Zuführschläuche für die Luft und die Sonden angebracht sind. Daduch wird die Produkthygiene nachteilig beeinflusst. Desweiteren ist ein erheblicher Aufwand an Reinigungsarbeit zu erbringen, um einen stets sauberen Produktionsraum, inbesondere einen im Inneren stets sauberen Dragierkessel zu erhalten.

Es wurde auch schon eine Dragierwand vorgeschlagen (siehe in «Die Pharmazeutische Industrie» 42, 3, 297-305, 1980), die im Bereich der Dragierkesselöffnung parallel zu dieser verläuft. Dazu mussten aber dann die Sonden über die graue Zone durch die Dragierkesselöffnung in den Dragierkessel geführt werden. Da die Sonden von den Rohdragees im Dragierkessel ständigen Ablenkungen und Vibrationen unterworfen werden, lässt sich eine einwandfreie Abdichtung der Sondendurchführungen durch eine Abdeckplatte für die Dragierkesselöffnung nicht erreichen. Auch behindern solchermassen angeordnete Sonden Reinigungsarbeiten im Dragierkessel. Daher wurde auch schon eine Dragierwand vorgeschlagen, deren Oberteil senkrecht bis in die Dragierkesselöffnung herabgezogen ist. Hinter der Dragierwand sollten dann wie herkömmlicherweise die Sonden von oben in die Dragierkesselöffnung bzw. den Dragierkessel eingeführt werden. Der Nachteil einer solchen Lösung liegt jedoch darin, dass dadurch ein erheblicher Teil der Dragierkesselöffnung abgedeckt wird; dadurch wird die Reinigung des Dragierkessels behindert. Schliesslich sind wesentliche Teile der Rückseite der bis in die Dragierkesselöffnung herabgezogenen Dragierwand und der dort verlaufenden Sondenteile für Reinigungsarbeiten nicht direkt zugänglich. Dies alles hat eine schlechte Trennung der schwarzen Zone von der grauen Zone sowie eine eingeschränkte Produkthygiene zur Folge.

Aus der FR-A-2 137170 ist eine verfahrbare Dragierteilwand zur Trennung des schwarzen Technikbereiches vom grauen Produktionsbereich eines Dragierkessels bekannt, dessen Rotationsachse, wie üblich, aus der Waagrechten heraus geneigt ist und dessen Dragierkesselöffnung in der Ebene senkrecht zur Rotationsachse liegt und in den von oben mindestens eine Sonde ragt, wobei die Dragierwand einen Dragieröffnungsteil aufweist, der vor der Dragierkesselöffnung angeordnet ist. Somit liegt auch die Dragierkesselöffnung nicht mehr senkrecht zum Boden des Produktionsraumes, sondern schräg nach oben offen. Entsprechend dazu ist das Dragieröffnungsteil vor der Dragierkesselöffnung ebenfalls schräg geneigt. Wenn man einmal davon absieht, dass die nach diesem Stand der Technik bekannte Dragier-Teilwand nicht bis zur Decke des Produktionsraumes reicht, so ist festzuhalten, dass sie hohen hygienischen Anforderungen nicht genügt. Die Sondenzuleitungen werden nach diesem Stand der Technik von oben in den Dragierkessel hinein abgewinkelt geführt, um wenigstens im unteren Teil des Dragieröffnungsteiles einen Zugang zum Dragierkessel freizulassen. Jedoch reicht dieser Zugang zum Dragierkessel noch nicht für alle Arbeitszwecke aus; vielmehr ist vorgesehen, dass die Dragierteilwand vom Dragierkessel zusammen mit den Sondenzuleitungen vollkommen weggeschoben werden kann, um die Dragierkesselöffnung völlig freizumachen. Dazu müssen aber die Sondenzuleitungen flexibel ausgestaltet sein. Solche flexiblen Leitungen werden aber nacht allen pharmazeutischen Anforderungen gerecht. So sind flexible Kunststoff- bzw. Gummileitungen regelmässig nicht sauber und inert genug. Metallschläuche müssen demgegenüber zieharmonikaartig ausgebildet werden; daher bieten sie jeder Art von Verunreinigungen beliebige Aufenthaltsräume.

Der Erfindung liegt die Aufgabe zugrunde, eine Dragierwand zu schaffen, die die Dragierkesselöffnung voll zugänglich belässt und dabei eine einwandfreie Trennung des schwarzen Technikbereichs vom grauen Produktionsbereich beim Dragierkessel gewährleistet.

Diese Aufgabe wird bei einer Dragierwand der im Oberbegriff des Anspruchs 1 genannten Art erfindungsgemäss dadurch gelöst, dass das Dragieröffnungsteil stärker geneigt ist als die Dragierkesselöffnung und dass die von oben in den Dragierkessel ragende(n) Sonde(n) im Bereich des oberen Dragierkesselöffnungsrandes zwischen dem Dragieröffnungsteil und der Dragierkesselöffnung angeordnet ist (sind). Da die Neigung des Dragieröffnungsteiles steiler als diejenige der Dragierkesselöffnung ist, ist es möglich, dass im Bereich des oberen Dragierkesselöffnungsrandes mindestens eine Sonde senkrecht von oben in die Dragierkesselöffnung bzw. den Dragierkessel angeordnet ist. Die Sonde ist dann zwischen dem Dragieröffnungsteil und der Dragierkesselöffnung angeordnet. Dabei kann die Sonde am Oberteil der Dragierwand über einen Halter mit dieser verbunden sein.

In einer bevorzugten Ausführungsform ist an dem Dragieröffnungsteil ein Kragen, der sich über den gesamten Umfang der Dragierkesselöffnung bis zu dieser erstreckt, angeordnet. Zur Erläuterung der Kennzeichnung dieser bevorzugten Ausführungsform sei ausgeführt, dass die Öffnung in dem Dragieröffnungsteil der Dragierkesselöffnung entspricht. Somit kann auch gesagt werden, dass der Kragen über den gesamten Umfang der Öffnung in dem Dragieröffnungsteil erstreckt angeordnet ist. Der Kragen schirmt nun einen zylindrischen, keilförmigen Raumteil zwischen der Dragierkesselöffnung und dem Dragieröffnungsteil ab. Dabei ist die Sonde im Bereich des oberen Kragenrandes durch den Kragen hindurchgeführt. Die Sondedurchführung kann durchaus starr ausgebildet sein; daduch wird der Sonde ein zusätzlicher Halt gegeben.

In einer weiteren bevorzugten Ausführungsform ist das Unterteil der Dragierwand nach innen unter das Dragieröffnungsteil geneigt angeordnet.

Insbesondere zur Reduktion des Lärmpegels sind die Einzelelemente der Dragierwand als Mehrschichtplatten ausgebildet, die aus folgenden Lagen bestehen:
a) rostfreies Eisen- oder Stahlblech,
b) Füllschaum,
c) verzinktes Blech,
d) Zellgummi mit geschlossener Oberfläche. Dabei weisen die vorgenannten Lagen insbesondere folgende Stärken auf:
a) 1 mm rostfreies Eisen- oder Stahlblech,
b) 68 mm Füllschaum,
c) 1 mm verzinktes Blech,
d) 10 mm Zellgummi mit geschlossener Oberfläche.

Zur Erfüllung höchster Ansprüche an die Trennung des schwarzen Technikbereichs vom grauen Produktionsbereich ist der Rand des Kragens als die eine Hälfte einer Labyrinthdichtung ausgebildet zur Aufnahme des als andere Hälfte der Labyrinthdichtung ausgebildeten Dragierkesselöffnungsrandes.

Dabei ist insbesondere der Dichtungsspalt dieser Labyrinthdichtung beim Kragen von einer elastischen Leiste mindestens teilweise abgedeckt und mit Luft beaufschlagt. Als elastische Leiste eignet sich insbesondere eine Leiste aus Gummi oder elastischem Kunststoff. Dadurch, dass der Dichtungsspalt mit Luft beaufschlagt ist, und beim Kragen von der elastischen Leiste mindestens teilweise abgedeckt ist, wird die Luft aus dem Dichtungsspalt der Labyrinthdichtung bevorzugterweise zum Ausgang der Labyrinthdichtung im schwarzen Technikbereich getrieben. Dadurch wird ein Übertritt von Staubteilchen oder Keimen aus dem schwarzen Technikbereich in den grauen Produktionsbereich verhindert.

Zur Aufnahme etwaiger Grobteilchen, wie etwa gebrochener Rohdragees, die zufällig in den Dichtungsspalt der Labyrinthdichtung gefallen sind, kann am unteren Kragenrand an einer Sammelleitung ein Sammelbehälter angeordnet sein. In diesen Sammelbehälter fallen somit die groben Teilchen.

Ein Ausführungsbeispiel der Erfindung in ihren besonderen Ausführungsformen ist in den Figuren dargestellt, die im folgenden näher beschrieben werden.

Es zeigen:
Figur 1 den Querschnitt einer erfindungsgemässen Dragierwand, wie sie vor einem Dragierkessel zwischen der schwarzen Zone und der grauen Zone angeordnet ist;
Figur 2 den Querschnitt eines Plattenelementes der erfindungsgemässen Dragierwand;
Figur 3 die Detailansicht einer LybyrinthdicKtung zwischen dem Kragen der Dragierwand und dem Dragierkesselrand.

In Figur 1 ist ein Querschnitt durch einen Dragierkessel und die erfindungsgemässe Dragierwand gezeigt. Der Querschnitt durchtritt die Rotationsachse des Dragierkessels und verläuft zwischen der Decke 3 und dem Boden 15 des Raumes senkrecht. Die schwarze Zone ist mit der in einem Kreis eingeschlossenen Bezugsziffer 1 gekennzeichnet; die graue Zone ist mit der in einem Kreis eingeschlossenen Bezugsziffer 2 gekennzeichnet. In der schwarzen Zone 1 sind das Antriebsaggregat 14 mit dem Dragierkessel 10 an der Achse 11 a sowie die Sonde 5 angeordnet. Die Sonde 5 ist an dem Oberteil 4 der Dragierwand mit einem Halter 6 einstückig verbunden angeordnet. Das Oberteil 4 der Dragierwand verläuft senkrecht zwischen der Decke 3 und dem Boden 15, ebenso die auf der Rückseite in der schwarzen Zone 1 liegende Sonde 5. Die Sonde 5 reicht durch die Dragierkesselöffnung 12 bis in den Dragierkessel 10 hinein. Das Dragieröffnungsteil 11 der Dragierwand ist vor der Dragierkesselöffnung 12 zu dieser entsprechend geneigt angeordnet. Die Neigung des Dragieröffnungsteiles 11 ist allerdings steiler als diejenige der Dragierkesselöffnung 12, damit der Sonde 5 im Bereich des oberen Dragierkesselöffnungsrandes 9 genügend Raum bleibt. Mit der Sonde 5 kann das Innere des Dragierkessels 10 mit Dragierstoffen und Druckluft beaufschlagt werden. Im Bereich des unteren Dragierkesselöffnungsrandes 9' ist an dem Dragieröffnungsteil 11 das senkrechte Mittelteil 12a angeordnet. Daran anschliessend ist nach unten das Unterteil 13 angeordnet, das nach innen unter das Dragieröffnungsteil 11 geneigt ausgerichtet ist. Unter dem Unterteil 13 ist schliesslich das Fussteil 16 angeordnet, das die Dragierwand zum Boden 15 abschliesst. Eine Bedienungsperson kann somit mit ihren Füssen unter dem Unterteil 13 stehen, so dass die Kniee der Bedienungsperson zum Mittelteil 12a benachbart angeordnet sein können. So kann die Bedienungsperson so nahe als nur möglich an dem Dragieröffnungsteil 11 stehen, wie dies zur Reinigung erforderlich ist. Da das Dragieröffnungsteil 11 entsprechend der Dragierkesselöffnung 12, und zwar stärker als diese, geneigt ist, ist der Abstand zwischen der Dragierkesselöffnung 12 und dem Dragieröffnungsteil 11 so gering als nur möglich. Somit ist es der Bedienungsperson möglich, so weit in den DragierkesseI 10 vorzudringen, wie es die Reinigung erfordert. Die Öffnung in dem Dragieröffnungsteil 11 kann dabei mindestens so gross sein, wie die Dragierkesselöffnung 12. Wie üblich ist während des Betriebs des Dragierkessels 10 die Öffnung in dem Dragieröffnungsteil 11 durch eine Verschlussplatte zur grauen Zone 2 hin abgedeckt. Eine solche Verschlussplatte besteht gewöhnlich aus hart-elastischem, durchsichtigem Kunststoff. Der Raumbereich entsprechend dem Querschnitt der Dragierkesselöffnung 12 bzw. dem Dragieröffnungsteil 11 wird über den gesamten Umfang der Dragierkesselöffnung 12 von der schwarzen Zone 1 durch einen Kragen 8 abgetrennt. Der Kragen 8 ist somit eine zylindrische Wandung, die in der Höhe keilförmig ausgebildet ist, und zwar liegt das engere Teil des Keiles im Bereich des unteren Kragenrandes 7' bzw. des unteren Dragierkesselöffnungsrandes 9', der breitere bzw. höhere Bereich dieses keilförmigen Kragens 8 liegt dann im Bereich des oberen Kragenrandes 7 bzw. des oberen Dragierkesselöffnungsrandes 9. Die Sonde 5 ist zum oberen Kragenrand 7 benachbart durch den Kragen 8 hindurchgeführt. Die Durchführung kann starr ausgebildet sein, so dass der Sonde 5 im Kragen 8 kein Spiel gegeben ist. Der Kragen 8 ist mit der erfindungsgemässen Dragierwand, insbesondere dem Dragieröffnungsteil 11, einstückig verbunden. Somit wird der vorbeschriebene Raumbereich zwischen dem Dragieröffnungsteil 11 und der Dragierkesselöffnung 12 einwandfrei der grauen Zone 2 zugeordnet und von der schwarzen Zone 1 abgetrennt. Wie in der Figur gezeigt, kann die Dichtung zwischen dem Dragierkesselöffnungsrand und dem Kragenrand als Labyrinthdichtung ausgebildet sein. Dies wird noch anhand von Figur3 näher beschrieben werden.

In Figur 2 ist der Ausschnitt eines Plattenelementes der erfindungsgemässen Dragierwand im Querschnitt dargestellt. Das Plattenelement ist als Mehrschichtplatte ausgebildet. Auf der Seite der grauen Zone 2 befindet sich das rostfreie Eisen- oder Stahlblech 30. Daran schliesst sich zur schwarzen Zone 1 hin eine Schicht aus Füllschaum 29 an. Bei diesem Füllschaum handelt es sich um einen an sich bekannten schalldämmenden Schaumstoff. Daran schliesst sich verzinktes Blech 28 an. Somit ist der Füllschaum 29 zwischen dem Stahlblech 30 und dem verzinkten Blech 28 eingeschlossen. Auf dem verzinkten Blech 28 ist schliesslich noch zur schwarzen Zone 1 hin eine Schicht aus Zellgummi 34 angeordnet. Die Verbindung zweier Einzelelemente bzw. Plattenelemente der Dragierwand ist ebenfalls in Figur 2 zu erkennen. Dazu wird das verzinkte Blech 28 von der schwarzen Zone 1 weg zur grauen Zone 2 hin abgebogen; zwei somit gebildete Ränder werden von einem Halteelement 31 auf der Seite des Füllschaumes 29 umfasst. Das Zellgummi 34 wird zur Verhinderung von Schmutzbrükken von der schwarzen Zone 1 bis in die graue Zone 2 erstreckt. Entsprechend wird das Stahlblech 30 von der grauen Zone 2 in die schwarze Zone 1 abgebogen und über dem abgebogenen Rand des verzinkten Bleches 28 angeordnet. Die beiden Einzelelemente werden dabei von einem Gegenelement 33 beabstandet. Der Spalt zwischen den beiden Einzelelementen wird zur grauen Zone 2 hin von der Kappe 32 mit Zellgummi 34 abgedeckt.

In Figur 3 ist eine Detailansicht der Labyrinthdichtung zwischen dem Kragen 8 und dem Dragierkesselöffnungsrand dargestellt. Dazu ist am Kragen 8 senkrecht nach aussen von der Kragen- öffnung weg zu dem Kragenmantel die Leitwand 20 abgeformt. An der Leitwand 20 ist über den Luftkanal 19 ein Gebläse 18 angeordnet. Das Gebläse 18 beaufschlagt den Dichtungsspalt 35 mit Luft. Wiederum senkrecht von der Leitwand 20 ist parallel zur Wandung des Kragens 8 die Prallwand 21 abgeformt. Anschliessend ist diese Prallwand 21 parallel zur Leitwand 20 nach innen zur Öffnung des Kragens 8 als Gegenwand 24 abgeformt; dann wird die Gegenwand 24 nochmals parallel zur Prallwand 21 nach aussen zur Öffnung des Kragens 8 in der Rückwand 27 abgeformt. Zum Kragen 8 hin ist der Dichtungsspalt 35 von einer elastischen Leiste 17 mindestens teilweise abgedeckt. Die Leiste 17 muss elastisch sein, da der Dragierkessei 10 stets infolge unterschiedlicher Belastungen aus seiner Ruhelage ausweicht und daher bisweilen erhebliches Spiel benötigt. Die Leiste 17 behindert den Austritt der Luft aus dem Dichtungsspalt 35 zu der Dragierkesselöffnung hin bzw. in den Kragen 8 und somit in die graue Zone. Stattdessen muss die Luft zur schwarzen Zone 1 ausweichen. Zur Vervollständigung der Labyrinthdichtung ist dazu der Dragierkesselöffnungsrand, in der Abbildung der untere Dragierkesselöffnungsrand 9', vom Dragierkessel 10 nach aussen zum Kragen 8 hin abgeformt. Senkrecht vom unteren Dragierkesselöffnungsrand 9' bzw. vom Dragierkesselöffnungsrand ist dann die Aussenwand 25 abgeformt, die in Ruhelage parallel zur Leitwand 20 am Kragen 8 ausgerichtet ist. Die Aussenwand 25 ist dann vor der Prallwand 21 von dieser beabstandet und parallel zu dieser zu der Innenwand 26 abgeformt. Der Weg der aus dem Gebläse 18 austretenden Luft in dem Dichtungsspalt 35 ist durch Pfeile angedeutet. Unten in der Knickung zwischen der Gegenwand 24 und der Prallwand 21 ist an der Sammelleitung 22 der Sammelbehälter 23 angeordnet. In diesen Sammelbehälter 23 können grobe, von der Luftströmung nicht in die schwarze Zone mitgerissene Teilchen fallen.

Die Leiste 17 schliesst mit dem Dragierkesselrand bündig ab. Anstelle des einzelnen Luftkanals 19 kann eine Ringleitung für die Luftbeaufschlagung über dem Umfang der Labyrinthdichtung abgeordnet sein, aus der über viele einzelne über den gesamten Umfang verteilte Luftkanäle 19 die Luft in den Dichtungsspalt geblasen wird.

### Zeichenerklärung

1 schwarze Zone
2 graue Zone
3 Decke
4 Oberteil
5 Sonde
6 Halter
7 oberer Kragenrand
7' unterer Kragenrand
8 Kragen
9 oberer Dragierkesselöffnungsrand
9' unterer Dragierkesselöffnungsrand
10 Dragierkessel
11 Dragieröffnungsteil
11 a Achse
12 Dragierkesselöffnung
12a Mittelteil
13 Unterteil
14 Antriebsaggregat
15 Boden
16 Fussteil
17 Leiste
18 Gebläse
19 Luftkanal
20 Leitwand
21 Prallwand
22 Sammelleitung
23 Sammelbehälter
24 Gegenwand
25 Aussenwand
26 Innenwand
27 Rückwand
28 verzinktes Blech
29 Füllschaum
30 Stahlblech
31 Halteelement
32 Kappe
33 Gegenelement
34 Zellgummi
35 Dichtungsspalt

## Patentansprüche

1. Dragierwand (4, 11, 12a, 13, 16) zur Trennung des schwarzen Technikbereiches (1) vom grauen Produktionsbereich (2) eines Dragierkessels (10), dessen Rotationsachse (11a) aus der Waagrechten heraus geneigt ist und dessen Dragierkesselöffnung (12) in der Ebene senkrecht zur Rotationsachse (11 a) liegt, und in den von oben mindestens eine Sonde (5) ragt, wobei die Dragierwand einen Dragieröffnungsteil (11) aufweist, der vor der Dragierkesselöffnung (12) angeordnet ist, dadurch gekennzeichnet, dass das Dragieröffnungsteil (11) stärker geneigt ist als die Dragierkesselöffnung (12) und dass die von oben in den Dragierkessel (10) ragende(n) Sonde(n) (5) im Bereich des oberen Dragierkesselöffnungsrandes (9) zwischen dem Dragieröffnungsteil (11) und der Dragierkesselöffnung (12) angeordnet ist (sind).

2. Dragierwand nach Anspruch 1, dadurch gekennzeichnet, dass an dem Dragieröffnungsteil (11) ein Kragen (8), der sich über den gesamten Umfang der Dragierkesselöffnung (12) bis zu dieser erstreckt, angeordnet ist.

3. Dragierwand nach Anspruch 1 und/oder 2, dadurch gekennzeichnet, dass das Unterteil (13) der Dragierwand nach innen unter das Dragieröffnungsteil (11) geneigt angeordnet ist.

4. Dragierwand nach mindestens einem der Ansprüche 1 bis 3, dadurch gekennzeichnet, dass ihre Einzelelemente als Mehrschichtplatten ausgebildet sind, die aus folgenden Lagen bestehen:
a) rostfreies Eisen- oder Stahlblech (30),
b) Füllschaum (29),
c) verzinktes Blech (28),
d) Zellgummi mit geschlossener Oberfläche (34).

5. Dragierwand nach Anspruch 4, dadurch gekennzeichnet, dass die Lagen in Anspruch 4 folgende Stärken aufweisen:
a) 1 mm,
b) 68 mm,
c) 1 mm,
d) 10 mm.

6. Dragierwand nach mindestens einem der Ansprüche 1 bis 5, dadurch gekennzeichnet, dass der Rand (7,7') des Kragens (8) als die eine Hälfte einer Labyrinthdichtung ausgebildet ist zur Aufnahme des als andere Hälfte der Labyrinthdichtung ausgebildeten Dragierkesselöffnungsrandes(9,9').

7. Dragierwand nach Anspruch 6, dadurch gekennzeichnet, dass der Dichtungsspalt (35) der Labyrinthdichtung beim Kragen (8) von einer elastischen Leiste (17) mindestens teilweise abgedeckt und mit Luft beaufschlagt ist.

8. Dragierwand nach Anspruch 7, dadurch gekennzeichnet, dass am unteren Kragenrand (7') an einer Sammelleitung (22) ein Sammelbehälter (23) angeordnet ist.

## Revendications

1. Paroi de dragéification (4, 11, 12a, 13, 16) pour séparer la zone technique noire (1) de la zone de production grise (2) d'une cuve de dragéification (10) dont l'axe de rotation (11 a) est incliné par rapport à l'horizontale et dont l'ouverture (12) de la cuve de dragéification est située dans le plan perpendiculaire à l'axe de rotation (11a) et dans laquelle pénètre par le haut au moins une sonde (5), la paroi de dragéification présentant une partie (11) d'ouverture de dragéification qui est disposée devant l'ouverture (12) de la cuve de dragéification, caractérisée en ce que la partie (11) d'ouverture de dragéification est plus fortement inclinée que l'ouverture (12) de la cuve de dragéification et en ce que la où les sondes (5) qui pénètrent par le haut dans la cuve de dragéification (10) est (sont) disposée(s) dans la zone du bord supérieur (9) de l'ouverture de la cuve de dragéification, entre la partie (11) d'ouverture de dragéification et l'ouverture (12) de la cuve de dragéification.

2. Paroi de dragéification selon la revendication 1, caractérisée en ce qu'un collet (8) qui s'étend surtout le pourtour de l'ouverture (12) de la cuve de dragéification et jusqu'à cette ouverture, est disposé sur la partie (11) d'ouverture de dragéification.

3. Paroi de dragéification selon la revendication 1 et/ou 2, caractérisée en ce que la partie inférieure (13) de la paroi de dragéification est disposée inclinée vers l'intérieur sous la partie (11) d'ouverture de dragéification.

4. Paroi de dragéification selon au moins l'une des revendications 1 à 3, caractérisée en ce que ses éléments sont conçus sous forme de plaques à plusieurs couches qui sont formées des couches suivantes:
a) tôle de fer ou d'acier inoxydable (30),
b) matière alvéolaire de remplissage (29),
c) tôle galvanisée (28),
d) caoutchouc alvéolaire à surface fermée (34).

5. Paroi de dragéification selon la revendication 4, caractérisée en ce que les couches de la revendication 4 présentent les épaisseurs suivantes:
a) 1 mm,
b) 68 mm,
c) 1 mm,
d) 10 mm.

6. Paroi de dragéification selon au moins l'une des revendications 1 à 5, caractérisée en ce que le bord (7, 7') du collet (8) est réalisé sous la forme de l'une des moitiés d'un joint à labyrinthe propre à recevoir le bord (9, 9') de l'ouverture de la cuve de dragéification réalisé sous la forme de l'autre moitié du joint à labyrinthe.

7. Paroi de dragéification selon la revendication 6, caractérisée en ce que l'interstice d'étanchéité (35) du joint à labyrinthe du collet (8) est recouvert au moins partiellement par une bande élastique (17) et est alimenté en air.

8. Paroi de dragéification selon la revendication 7, caractérisée en ce qu'un récipient collecteur (23) est disposé sur un tuyau collecteur (22), sur le bord inférieur (7') du collet.

## Claims

1. A wall (4,11,12a, 13,16) used in dragée-production to separate the black technical zone (1) from the grey production zone (2) of a dragée-production vessel (10), of which the axis of rotation (11 a) is inclined with respect to the horizontal and of which the dragée-production vessel opening (12) lies in a plane perpendicular to the axis of rotation (11 a) and into which at least one probe (5) projects from above, the dragée-production wall having a dragée-production opening portion (11) which is arranged in front of the dragée-production vessel opening (12), characterised in that the dragée-production opening portion (11) is inclined to a greater extent than the dragée-production vessel opening (12) and that in the region of the upper portion of the dragée-production vessel opening rim (9) the probe(s) (5) projecting from above into the dragée-production vessel (10) is (are) arranged between the dragée-production opening portion (11) and the dragée-production vessel opening (12).

2. A dragée-production wall according to Claim 1, characterised in that a collar (8) is disposed on the dragée-production opening portion (11), which collar extends over the entire periphery of the dragée-production vessel opening (12) as far as the latter.

3. A dragée-production wall according to Claims 1 and/or 2, characterised in that the lower portion (13) of the dragée-production wall is arranged inclined inwards below the dragée-production opening portion (11).

4. A dragée-production wall according to at least one of Claims 1 to 3, characterised in that its individual elements are designed as multi-layer sheets which consist of the following layers:
a) stainless sheet iron or steel (30),
b) filling foam (29),
c) galvanised sheet metal (28),
d) cellular rubber with closed surface (34).

5. A dragée-production wall according to Claim 4, characterised in that the layers in Claim 4 have the following thicknesses:
a) 1 mm,
b) 68 mm,
c) 1 mm,
d) 10 mm.

6. A dragée-production wall according to at least one of Claims 1 to 5, characterised in that the rim (7, 7') of the collar (8) is designed as one half of a labyrinth seal for receiving the dragée-production vessel opening rim (9, 9') designed as the other half of the labyrinth seal.

7. A dragée-production wall according to Claim 6, characterised in that the sealing gap (35) of the labyrinth seal is covered at least partly at the collar (8) by an elastic strip (17) and is acted upon by air.

8. A dragée-production wall according to Claim 7, characterised in that at the lower collar rim (7') a collecting container (23) is arranged on a collecting duct (22).
